# EUROPÄISCHE PATENTSCHRIFT

(11) **EP 0 766 772 B1**
(45) Veröffentlichungstag und Bekanntmachung des Hinweises auf die Patenterteilung: **25.03.1998**
(21) Anmeldenummer: 95924244.7
(22) Anmeldetag: 14.06.1995
(51) Int. Cl.: E04H 6/24, B66F 9/07

(54) **FÖRDEREINRICHTUNG FÜR PARKPALETTEN FÜR KRAFTFAHRZEUGE**
CONVEYOR FOR PARKING PLATFORMS FOR MOTOR VEHICLES
DISPOSITIF CONVOYEUR DE PLATES-FORMES DE STATIONNEMENT POUR VEHICULES AUTOMOBILES

(30) Priorität: 18.06.1994 DE 4421434
(43) Veröffentlichungstag der Anmeldung: 09.04.1997
(73) Patentinhaber: Otto Wöhr GmbH, 70825 Korntal-Münchingen (DE)
(72) Erfinder: ZANGERLE, Andreas, D-70569 Stuttgart (DE)
(74) Vertreter: Böhme, Ulrich
(86) Internationale Anmeldenummer: EP9502318
(87) Internationale Veröffentlichungsnummer: WO9535424

(56) Entgegenhaltungen:
- GB-A- 247 815
- GB-A- 989 859
- US-A- 3 337 070
- US-A- 5 018 926

## Beschreibung

Die Erfindung betrifft eine Fördereinrichtung für verschiebbare Parkpaletten für Kraftfahrzeuge mit einem lösbar mit einer Parkpalette in Eingriff bringbaren Greifelement und einem Antrieb zur Verschiebung des Greifelementes und damit der von diesem ergriffenen Parkpalette, wobei das Greifelement quer zur Verschieberichtung beweglich ausgebildet ist und dabei durch eine Feder in eine Eingriffsstellung bewegbar ist, in der das Greifelement einen Vorsprung an der Parkpalette in Verschieberichtung beidseitig umgreift, wobei dem Greifelement eine Freigabeeinrichtung zugeordnet ist, die das Greifelement gegen die Wirkung der Feder in eine Freigabestellung bewegt, in welcher der Vorsprung nicht von dem Greifelement umgriffen ist, wobei zwischen Greifelement und Vorsprung Aufgleitkanten oder Aufgleitflächen angeordnet sind, die bei einer Annäherung von beiden Seiten her in Kontakt kommen und das Greifelement gegen die Wirkung der Feder bewegen.

Kraftfahrzeuge lassen sich platzsparend und in günstiger Weise erreichbar auf Parkpaletten abstellen, die ihrerseits auf Fahrbahnen verfahrbar oder verschiebbar gelagert sind, so daß beispielsweise Parkpaletten durch derartige Fördereinrichtungen mit einer Einfahrt ausgerichtet werden können.

Zum Verfahren der Parkpaletten sind komplizierte Unterflurantriebe oder Eigenantrieb der Parkpaletten bekannt, diese sind konstruktiv sehr aufwendig, insbesondere machen sie es in der Regel notwendig, Parkpaletten ganz besonderer Konstruktion zu verwenden, die auf Fördereinrichtungen abgestimmt sind.

In der US-A-3,337,070 ist eine Fördereinrichtung der eingangs beschriebenen Art angegeben, die einen Wagen mit zwei parallel zu sich verschiebbaren Kupplungsfingern aufweist. Diese Kupplungsfinger tauchen gegen die Wirkung einer Feder mehr oder weniger tief in ein Gehäuse des Wagens ein, wobei die Verschieberichtung senkrecht zur Fahrtrichtung der transportierten Palette verläuft.

Diese Anordnung ist relativ aufwendig, es muß ein Wagen vorgesehen sein, dessen Gehäuse ausreichend hoch ausgebildet ist, um eine Gleitführung für die Kupplungsfinger zu bilden.

Ausgehend von diesem Stand der Technik liegt dem Anmeldegegenstand die Aufgabe zugrunde, eine Fördereinrichtung mit besonders platzsparendem Aufbau zu schaffen.

Diese Aufgabe wird bei einer Fördereinrichtung der eingangs beschriebenen Art erfindungsgemäß dadurch gelöst, daß das Greifelement um eine parallel zur Verschieberichtung der Parkpalette verlaufende Achse verschwenkbar ist, in der Eingriffsstellung in die Bewegungsbahn des Vorsprunges der Parkpalette eintaucht und in der Freigabestellung daraus entfernt ist.

Dadurch ergibt sich ein besonders platzsparender Aufbau, beispielsweise kann ein solches Greifelement unterhalb der Parkpalette angeordnet sein.

Während grundsätzlich möglich wäre, das Greifelement einstückig auszubilden, ist gemäß einer bevorzugten Ausführungsform vorgesehen, daß das Greifelement zwei unabhängig voneinander bewegbare Teile umfaßt, die in der Eingriffsstellung jeweils auf gegenüberliegenden Seiten des Vorsprunges angeordnet sind. Diese beiden Teile des Greifelementes werden beim Annähern des Greifelementes an die Parkpalette also normalerweise nicht beide bewegt, sondern es wird nur der Teil des Greifelementes bewegt, der dem Vorsprung zugewandt ist. Der gegenüberliegende Teil bleibt in der Eingriffsstellung und dient dabei als Anschlag für den Vorsprung, so daß beim Annähern des Greifelementes an den Vorsprung kein Überfahren der Eingriffsposition möglich ist.

Es ist vorteilhaft, wenn sich das Greifelement an seinen Außenkanten schräg zur Verschieberichtung der Parkpalette verlaufend zu seinem freien Ende hin verschmälert und wenn der dem Schwenklager naheliegende Teil dieser Aussenkante auch in der Eingriffsstellung unterhalb des Vorsprunges angeordnet ist. Bei der Annäherung des Greifelementes an die Parkpalette legt sich der Vorsprung an die Außenkante an und gleitet bei weiterer Annäherung an dieser Außenkante entlang, wobei das Greifelement zunehmend entgegen der Feder verschwenkt wird, bis der Vorsprung das Greifelement vollständig überfahren hat und diesem damit ein Verschwenken in die Eingriffsstellung ermöglicht. Es wird also die Bewegung der Parkpalette relativ zum Greifelement ausgenutzt, um das Greifelement aus der Eingriffsstellung heraus zu verschwenken, das Rückschwenken in die Eingriffsstellung erfolgt dann unter der Wirkung der Feder.

Dabei ist es günstig, wenn das Greifelement längs der Außenkanten einen Belag mit geringem Reibungskoeffizienten aufweist, dies erleichtert das Aufgleiten des Vorsprunges auf diesen Außenkanten.

Es kann weiterhin vorgesehen sein, daß am Vorsprung anliegende Innenkanten des Greifelementes quer zur Vorschubrichtung der Parkpalette verlaufen. Diese Innenkanten umgreifen den Vorsprung in der Eingriffsstellung, bei der zweiteiligen Ausgestaltung des Greifelementes wirken sie außerdem als Anschlagkanten für den Vorsprung bei der Annäherung.

Bei einer bevorzugten Ausführungsform ist vorgesehen, daß das Greifelement zwei dreieckförmige Platten umfaßt, deren eine Seite parallel zur Schwenkachse verläuft, deren rechtwinklig dazu verlaufende zweite Seite die Innenkante und deren Grundseite die schräg verlaufende Aufgleitkante bilden.

Es ist vorteilhaft, wenn der Vorsprung durch eine nach unten von der Parkpalette vorstehende, quer zur Verschieberichtung verlaufende Stütztraverse gebildet wird. Diese Stütztraversen werden bei der Herstellung der Parkpaletten ohnehin vorgesehen, so daß keinerlei Modifikation der Parkpalette notwendig ist, um sie für die beschriebene Fördereinrichtung geeignet zu gestalten, mit dieser Fördereinrichtung können also herkömmliche Parkpaletten ohne Änderung verwendet werden.

Insbesondere kann vorgesehen sein, daß die Freigabeeinrichtung eine Ruhestellung aufweist, in der sie eine freie Bewegung des Greifelementes entgegen der Kraft der Feder zuläßt, und daß die Freigabeeinrichtung zur Bewegung des Greifelementes in die Freigabestellung zunächst aus ihrer Ruhestellung zur Anlage am Greifelement bewegbar ist und erst nach weiterer Bewegung das Greifelement in die Freigabestellung mitnimmt. Die Freigabeeinrichtung wird damit nur in dem Augenblick wirksam, in dem eine Bewegung des Greifelementes in die Freigabestellung vorgesehen ist, in allen anderen Betriebsphasen ist die Freigabeeinrichtung so weit unwirksam, daß das Greifelement allein unter der Wirkung der Feder steht und entgegen der Wirkung frei bewegt werden kann. Dies ist für das Herstellen der Greifverbindung wesentlich, da während dieser Herstellung die Bewegung des Greifelementes ausschließlich durch den Vorsprung an der Parkpalette erfolgt.

Bei einer bevorzugten Ausführungsform kann vorgesehen sein, daß bei einem verschwenkbaren Greifelement die Freigabeeinrichtung ein sich längs des Verschiebeweges erstreckendes Anlageglied umfaßt, welches im Abstand von der Schwenkachse des Greifelementes an diesem anlegbar ist. Dadurch kann mit einem Anlageglied das Greifelement längs des gesamten Verschiebeweges in die Freigabestellung bewegt werden.

Vorteilhaft ist es, wenn das Greifelement längs einer Verschiebebahn bewegbar an einer Halterung gelagert ist, die ihrerseits parallel zur Verschiebebahn bewegbar ist. Dadurch läßt sich der effektive Verschiebeweg des Greifelementes vergrößern, man erhält nämlich durch diese Konstruktion eine teleskopierende Fördereinrichtung, deren Hub nach beiden Seiten größer ist als der Hub des Greifelementes längs seiner eigenen Verschiebebahn, die durch die Halterung definiert wird. So kann es beispielsweise genügen, unterhalb einer Parkpalette eine Halterung von der Breite der Parkpalette vorzusehen, durch die zusätzliche Verschiebung der Halterung kann man trotzdem einen Verschiebeweg der Parkpalette erreichen, der größer ist als die Breite der Parkpalette.

Günstig ist es, wenn der Antrieb der Halterung einen Kurbeltrieb umfaßt.

Gemäß einer bevorzugten Ausführungsform der Erfindung ist vorgesehen, daß die Fördereinrichtung auf dem Aufzug einer mehrgeschossigen Parkanlage angeordnet ist. Dafür eignet sich diese Fördereinrichtung besonders, da einmal insbesondere aufgrund der teleskopierenden Ausgestaltung die Fördereinrichtung auf der Breite eines Aufzuges unterzubringen ist, auch wenn eine Förderbewegung erreicht werden soll, die größer ist als die Breite des Aufzuges. Zum anderen ist die Fördereinrichtung für diesen Verwendungszweck besonders geeignet, weil mit ihr Parkpaletten "eingefangen" werden können, deren Position relativ zum Aufzug nicht ganz exakt definiert ist. Toleranzen können dadurch ohne weiteres ausgeglichen werden.

Günstig ist es auch, wenn die Fördereinrichtung auf dem Aufzug um eine senkrechte Achse drehbar angeordnet ist. Dadurch wird es nämlich möglich, die Verschieberichtung der Fördereinrichtung zu verändern, eine auf dem Aufzug abgestellte Parkpalette kann auf diese Weise je nach Bedarf sowohl in Querrichtung als auch in Längsrichtung vom Aufzug heruntergeschoben werden. Dabei ist es vorteilhaft, daß die Hublänge der Fördereinrichtung unterschiedlich gewählt werden kann, so daß je nach Förderrichtung unterschiedliche Hübe Verwendung finden können.

Die nachfolgende Beschreibung bevorzugter Ausführungsformen der Erfindung dient im Zusammenhang mit der Zeichnung der näheren Erläuterung. Es zeigen:
- Figur 1:: eine schematische Seitenansicht einer zweigeschossigen Parkanlage mit einem Aufzug;
- Figur 2:: eine Draufsicht auf eine Ebene der Parkanlage der Figur 1 längs Linie 2-2 in Figur 1;
- Figur 3:: eine Draufsicht auf eine auf dem Aufzug angeordnete Fördereinrichtung für Parkpaletten mit nicht ausgeschobener Halterung;
- Figur 4:: eine Ansicht ähnlich Figur 3 mit ausgeschobener Halterung;
- Figur 5:: eine schematische Teilseitenansicht der Halterung der Fördereinrichtung;
- Figur 6:: eine Schnittansicht längs Linie 6-6 in Figur 3 mit dem Greifelement in Eingriffsstellung;
- Figur 7:: eine Ansicht ähnlich Figur 6 mit dem Greifelement in Freigabestellung und
- Figur 8:: eine Draufsicht auf die Fördereinrichtung in Richtung des Pfeiles A in Figur 6.

Die in Figur 1 dargestellte Parkanlage umfaßt ein Gebäude mit mehreren übereinander angeordneten Stellflächen 1 für Parkpaletten 2, die dort nebeneinander abgestellt werden können. Die Parkpaletten 2 sind längs der Stellflächen 1 verschiebbar, beispielsweise können die Parkpaletten 2 in der Zeichnung nicht dargestellte Rollen tragen, die ein Verfahren längs der Stellflächen 1 quer zu ihrer Längsrichtung ermöglichen.

Die übereinanderliegenden Stellflächen 1 können durch einen Aufzug 3 erreicht werden, der in einem Aufzugsschacht 4 senkrecht an Führungsschienen 5 verfahrbar ist. Dieser nimmt jeweils eine Parkpalette 2 auf und transportiert sie in das gewünschte Geschoß, von dort aus kann die Parkpalette 2 seitlich auf die Stellfläche 1 der jeweiligen Etage verfahren werden. Dazu ist es in der Regel notwendig, auch die Parkpaletten zu verschieben, die auf der Stellfläche 1 abgestellt sind. Um dies zu erreichen, können Kupplungselemente 6 vorgesehen sein, die benachbarte Parkpaletten miteinander verbinden, so daß bei der Verschiebung einer Parkpalette zwangsläufig die benachbarten Parkpaletten mitgenommen werden. Diese Kupplungselemente 6 können beispielsweise dadurch in Eingriff gebracht werden, daß benachbarte Parkpaletten senkrecht zu ihrer Stellfläche gegeneinander verschoben werden, beispielsweise unter Ausnutzung der Bewegung des Aufzuges selbst.

In Figur 2 ist in einer Draufsicht auf die Parkpaletten in einer Etage zu erkennen, daß die Parkpalette auf dem Aufzug (zweite von rechts) zwischen den Parkpaletten in einer Etage eine freie Durchfahrt hat und daß bei einer seitlichen Verschiebung dieser Parkpalette gegenüber den anderen eine Mitnahmeverbindung zwischen benachbarten Parkpaletten herstellbar ist, die es ermöglicht, anschließend die auf dem Aufzug stehende Parkpalette zusammen mit benachbarten Parkpaletten zu verschieben.

Um eine solche Verschiebung der Parkpalette auf dem Aufzug und der mit dieser gekuppelten Parkpalette zu ermöglichen, ist auf dem Aufzug eine Fördereinrichtung 7 angeordnet, die sich unterhalb einer Stellfläche auf dem Aufzug befindet, auf der die vom Aufzug transportierte Parkpalette abgestellt ist.

Wie insbesondere aus der Figur 5 erkennbar wird, ist dazu auf dem Aufzug eine wannenförmige Führung 7 angeordnet, in der eine Halterung 8 quer zur Längsrichtung der Parkpaletten verschiebbar gelagert ist. Diese Halterung 8, die sich im wesentlichen in der wannenförmigen Führung 7 befindet, ragt mit einer im wesentlichen plattenförmigen Verlängerung 9 über die Führung 7 hinweg und deckt in diesem Bereich neben der Führung 7 eine Kammer 10 ab, in der sich ein Motor 11 zur Verschiebung der Halterung 8 in der Führung 7 befindet. Dieser Motor 11 trägt auf einer senkrecht angeordneten Antriebswelle 12 eine zweiarmige Kurbel 13, an deren Enden jeweils eine um eine senkrechte Achse drehbare Rolle 14 angeordnet ist.

Die Verlängerung 9, die sich im wesentlichen bis zur Antriebswelle 12 des Motors 11 erstreckt, trägt an ihrer Unterseite quer zur Führung 7 verlaufende Nuten 15 in einem Abstand, der dem Abstand der Rollen 14 auf der Kurbel 13 voneinander entspricht. Jeweils eine der Rollen 14 taucht in jeweils eine der Nuten 15 ein, so daß bei einer Drehung der Kurbel 13 die Halterung 8 längs der Führung 7 verschoben wird. Wenn die Kurbel 13 parallel zur Führung 7 steht, greifen beide Rollen 14 in nebeneinanderliegende Nuten 15 ein, bei einer weiteren Verdrehung der Kurbel 13 tritt dann eine Rolle 14 aus ihrer Nut aus, die jeweils andere dagegen in ihre Nut ein. Auf diese Weise ist eine Verschiebung der Halterung längs der Führung möglich, und zwar über eine Strecke, die größer ist als der Abstand der Nuten 15 voneinander, wenn nämlich eine größere Anzahl derartiger paralleler Nuten vorgesehen sind, in die die Rollen 14 beim Drehen der Kurbel 13 nacheinander eintreten können (Figuren 3 und 4). Die Nuten weisen im übrigen zum Einführen der Rollen 14 Verbreiterungen 16 auf.

Die Halterung selbst nimmt einen Schlitten 17 auf, der in Richtung der Führung 7 in der Halterung verfahrbar ist. Er wird dabei mittels diverser Führungsrollen 18 (Figuren 6 bis 8) an Führungsschienen 19 in der Halterung geführt. Am Schlitten 17 greift ein Endlosriemen 20 an, der parallel zu den Führungsschienen 19 verlaufend um Umlenkrollen 21 geführt ist (Figuren 3 und 4). Eine dieser Umlenkrollen 21 ist drehfest mit einer Antriebswelle 22 verbunden, die ihrerseits über einen Riemenantrieb 23 von einem Motor 24 angetrieben werden kann. Dadurch kann der Schlitten 17 in der Halterung 8 über deren gesamte Breite verfahren werden.

An dem Schlitten 17 sind um eine parallel zur Verschieberichtung des Schlittens verlaufende Drehachse 25 verschwenkbar zwei plattenförmige Greifer 26 angeordnet, die gemeinsam ein Greifelement 27 ausbilden. Die Greifer 26 sind gleich, jedoch spiegelbildlich zueinander ausgebildet, im folgenden wird nur einer der beiden Greifer ausführlich erörtert.

Auf einer Seite der Drehachse 25 ist hier der Greifer 26 im wesentlichen dreieckförmig ausgebildet, dabei verläuft eine Seite des Dreiecks parallel zur Drehachse 25, eine senkrecht dazu verlaufende zweite Seite bildet eine Innenkante 28 und die Grundseite des Dreiecks bildet eine Aufgleitkante 29, die auch als Außenkante bezeichnet werden könnte.

Im Bereich der Drehachse 25 und auf der gegenüberliegenden Seite derselben setzt sich der Greifer 26 in Form eines im wesentlichen rechteckförmigen Lappens 30 fort, wie dies besonders deutlich aus der Darstellung der Figur 8 ersichtlich ist.

Die beiden Greifer 26 sind derart nebeneinander angeordnet, daß die einander zugewandten Innenkanten 28 zwischen sich einen Zwischenraum 31 freilassen, dessen Breite geringfügig größer ist als die Breite von im Querschnitt rechteckförmigen Längstraversen, die sich an beiden Längskanten jeder Parkpalette im Bereich von deren Seitenkanten erstrecken. Diese Längstraversen dienen der Versteifung und stützen die Abstellfläche der Kraftfahrzeuge.

Beide Greifer 26 sind unabhängig voneinander um die Drehachse 25 verschenkbar, sie werden durch konzentrisch zur Drehachse 25 angeordnete Schraubenfedern 32 in eine Eingriffsstellung verschwenkt, in der der dreieckförmige Teil der Greifer 26 über die horizontale obere Abschlußebene der Halterung 8 schräg nach oben vorsteht (Figur 6). In dieser Stellung, die im folgenden als Eingriffsstellung bezeichnet wird, wird die Bewegung der Greifer 26 unter dem Einfluß der Schraubenfeder 32 durch in der Zeichnung nicht dargestellte Anschläge begrenzt.

Gegen die Wirkung der Schraubenfeder 32 können die Greifer 26 bis in die Horizontalposition verschwenkt werden, in der die plattenförmigen Greifer 26 im wesentlichen mit der Oberkante der Halterung 8 fluchten (Figur 7).

Parallel zu den Führungsschienen 19 ist unterhalb der Lappen 30 der Greifer 26 eine sich über die gesamte Länge der Verschiebebahn des Schlittens 17 erstreckende Stange 33 angeordnet, die mit ihren Enden an schwenkbar gelagerten Tragarmen 34 gehalten ist. Die Schwenkachse der Schwenkarme 34 verläuft parallel zur Drehachse 25, zur Verschwenkung der Schwenkarme 34 sind diese über eine Pleuelstange 35 mit einem Motor 36 verbunden.

Dadurch kann die Stange 33 zwischen einer abgesenkten Position (Figur 6) und einer angehobenen Position (Figur 7) verschwenkt werden. In der abgesenkten Position befindet sich die Stange 33 im Abstand von den Lappen 30 der Greifer 26 und beeinträchtigt die Bewegung der Greifer in keiner Weise. In der angehobenen Position jedoch legt sich die Stange 33 an die Unterseite der Lappen 30 an und verschwenkt beim weiteren Anheben der Stange 33 die Greifer 26 in die abgesenkte Freigabeposition. Dies erfolgt über die gesamte Länge des Verschiebeweges des Schlittens und bei beiden Greifern 26 immer gleichzeitig.

Das Greifelement 27 bildet eine Fördereinrichtung für Parkpaletten, die sich auf dem Aufzug befinden. Mit Hilfe dieser Fördereinrichtung können derartige Parkpaletten quer zu ihrer Längsrichtung vom Aufzug heruntergeschoben oder von benachbarten Stellflächen auf den Aufzug heraufgezogen werden.

Dieser Vorgang wird im folgenden anhand eines leeren Aufzuges erörtert, auf den von einer seitlich neben dem Aufzug angeordneten Stellfläche eine Parkpalette gezogen wird, die anschließend wieder - gegebenenfalls in einer anderen Etage - vom Aufzug heruntergefahren wird.

Um eine Parkpalette durch die Fördereinrichtung zu ergreifen, wird der Schlitten 17 mit dem Greifelement 27 in der Eingriffsstellung, also in der angehobenen Position, bis an das der Parkpalette zugewandte Ende der Halterung 8 verfahren, anschließend oder gleichzeitig wird außerdem die Halterung 8 durch den Motor 11 ebenfalls in Richtung auf die Parkpalette verfahren. Dadurch gelangt das Greifelement 27 seitlich unter die auf der Stellfläche 1 abgestellte Parkpalette 2, bis die an der Unterseite vorstehende Längstraverse 37 an der zugewandten Aufgleitkante 29 des Greifers 26 zur Anlage kommt. Dabei ist zu erwähnen, daß das der Drehachse 25 benachbarte Ende der Aufgleitkante 29 immer unterhalb der Unterkante der Längstraverse 37 angeordnet ist, die Längstraverse 37 trifft also auf die Aufgleitkante 29 in einem Bereich zwischen der Drehachse 25 einerseits und dem freien Ende des Greifers 26 andererseits. Der Greifer 26 ist in der Eingriffsstellung geringfügig schräg nach oben geneigt, beispielsweise unter einem Winkel von 30°. Bei der weiteren Annäherung des Greifers 26 an die Parkpalette gleitet die Längstraverse 37 an der schräg verlaufenden Aufgleitkante 29 entlang. Diese kann zur Erleichterung dieses Gleitvorganges einen Gleitbelag 38 mit geringem Reibungskoeffizienten tragen, beispielsweise ein Kunststoffprofil. Bei diesem Aufgleiten der Längstraverse 37 auf der Aufgleitkante 29 wird der entsprechende Greifer 26 gegen die Kraft der Schraubenfeder 32 in die untere Position verschwenkt, also in die Freigabestellung. Dies ist ohne weiteres möglich, da sich beim Ergreifen einer Parkpalette die Stange 33 der Freigabeeinrichtung in der abgesenkten Stellung befindet, so daß die Bewegung des Greifers 26 von dieser in keiner Weise beeinträchtigt wird.

Die Längstraverse 37 gleitet nach dem vollständigen Absenken des ihr zugewandten Greifers 26 über diesen hinweg und stößt dann gegen die Innenkante des anderen Greifers, der nicht abgesenkt ist und der daher in die Bewegungsbahn der Längstraverse 37 eingreift. Da die Breite der Längstraverse 37 geringfügig geringer ist als die des Zwischenraumes 31, wird der abgesenkte Greifer 26 freigegeben, sobald die Längstraverse an der Innenkante des nicht abgesenkten Greifers anschlägt, und dadurch kann der abgesenkte Greifer 26 unter der Wirkung der Schraubenfeder 32 nach oben verschwenkt werden. Die beiden Greifer 26 umgreifen dann von beiden Seiten her die Längstraverse 37, diese ist also in dem aus den beiden Greifern 26 gebildeten Greifelement 27 gefangen.

Es werden jetzt der Schlitten 17 und die Halterung 8 wieder in den Aufzug eingefahren, und dabei wird die gefangene Parkpalette 2 von der Stellfläche auf den Aufzug transportiert, auf dem sie durch das Greifelement 27 gegen eine seitliche Verschiebung gesichert wird. Zusätzliche Sicherungen können vorgesehen werden.

Nach dem Erreichen der Etage, in der die Parkpalette ausgeladen werden soll, werden der Schlitten und die Halterung in die Richtung verschoben, in die die Parkpalette abgestellt wird. Nach dem Erreichen der Abstellposition wird die Stange 33 durch Betätigung des Motores 36 angehoben, und dies führt zum Absenken beider Greifer 26 in die Freigabeposition. Es können jetzt Schlitten und Halterung wieder auf den Aufzug zurückgefahren werden, die Parkpalette verbleibt in ihrer Position auf der Stellfläche 1. Sie kann dort in ihrer Position verriegelt werden, beispielsweise dadurch, daß Tragrollen der Parkpalette in Vertiefungen eintauchen.

Grundsätzlich ist es auch möglich, mit der beschriebenen Fördereinrichtung in einer Ebene eine Parkpalette von einer Stellfläche auf einer Seite des Aufzuges auf eine Stellfläche auf der anderen Seite des Aufzuges durchzufahren.

Wenn der Hub der Halterung groß genug ist, kann dies in einem Vorgange erfolgen, wenn der Hub nicht groß genug ist, muß das Greifelement umgesetzt werden auf die benachbarte Längstraverse. Dies kann auf dem Aufzug selber erfolgen, indem der Schlitten nach der Freigabe des Greifelementes von einer Längstraverse zur anderen verfahren wird und dort diese andere Längstraverse 37 wieder einfängt. Dies Fördereinrichtung weist nur geringe Abmessungen auf, insbesondere auch in der Höhe, so daß mit dieser Fördereinrichtung nur eine geringe Bauhöhe des Aufzuges notwendig wird. Außerdem kann diese Fördereinrichtung an Parkpaletten angreifen, die zu diesem Zweck in keiner Weise modifiziert werden müssen, da die ohnehin vorgesehenen Längstraversen 37 Vorsprünge bilden, die vom Greifelement 27 umgriffen werden.

Ein besonderer Vorteil der beschriebenen Fördereinrichtung liegt darin, daß ein zuverlässiges Greifen der Parkpalette nur von der Relativposition des Greifelementes und der Parkpalette abhängt und nicht von der absoluten Position der Parkpalette. Es ist daher ohne weiteres möglich, die Parkpalette in verschiedenen Positionen zu ergreifen, Toleranzen können dadurch ohne weiteres ausgeglichen werden. Damit ergibt sich ein zuverlässiger Betrieb ohne die Notwendigkeit, aufwendige Steuerungsvorrichtungen vorzusehen, die die Position der Einzelteile zueinander erfassen und berücksichtigen.

## Patentansprüche

1. Fördereinrichtung für verschiebbare Parkpaletten für Kraftfahrzeuge mit einem lösbar mit einer Parkpalette (2) in Eingriff bringbaren Greifelement (27) und einem Antrieb zur Verschiebung des Greifelementes (27) und damit der von diesem ergriffenen Parkpalette (2), wobei das Greifelement (27) quer zur Verschieberichtung beweglich ausgebildet ist und dabei durch eine Feder (32) in eine Eingriffsstellung bewegbar ist, in der das Greifelement (27) einen Vorsprung (37) an der Parkpalette(2) in Verschieberichtung beidseitig umgreift, wobei dem Greifelement (27) eine Freigabeeinrichtung (33) zugeordnet ist, die das Greifelement (27) gegen die Wirkung der Feder (32) in eine Freigabestellung bewegt, in welcher der Vorsprung (37) nicht von dem Greifelement (27) umgriffen ist, wobei zwischen Greifelement (27) und Vorsprung (37) Aufgleitkanten (29) oder Aufgleitflächen angeordnet sind, die bei einer Annäherung des Vorsprunges (37) und des Greifelementes (27) von beiden Seiten her in Kontakt kommen und das Greifelement (27) gegen die Wirkung der Feder (32) bewegen, dadurch gekennzeichnet, daß das Greifelement (27) um eine parallel zur Verschieberichtung der Parkpalette (2) verlaufende Achse (25) verschwenkbar ist, in der Eingriffsstellung in die Bewegungsbahn des Vorsprunges (37) der Parkpalette (2) eintaucht und in der Freigabestellung daraus entfernt ist.

2. Fördereinrichtung nach Anspruch 1, dadurch gekennzeichnet, daß das Greifelement (27) zwei unabhängig voneinander bewegbare Teile (26) umfaßt, die in der Eingriffsstellung jeweils auf gegenüberliegenden Seiten des Vorsprunges (37) angeordnet sind.

3. Fördereinrichtung nach Anspruch 1 oder 2, dadurch gekennzeichnet, daß sich das Greifelement (27) an seinen Außenkanten (29) schräg zur Verschieberichtung der Parkpalette (2) verlaufend zu seinem freien Ende hin verschmälert und daß der dem Schwenklager naheliegende Teil dieser Außenkante (29) auch in der Eingriffsstellung unterhalb des Vorsprunges (37) angeordnet ist.

4. Fördereinrichtung nach Anspruch 3, dadurch gekennzeichnet, daß das Greifelement (27) längs der Außenkanten (29) einen Belag (38) mit geringem Reibungskoeffizienten aufweist.

5. Fördereinrichtung nach einem der voranstehenden Ansprüche, dadurch gekennzeichnet, daß am Vorsprung (37) anliegend Innenkanten (28) des Greifelementes (27) quer zur Vorschubrichtung der Parkpalette (2) verlaufen.

6. Fördereinrichtung nach einem der voranstehenden Ansprüche, dadurch gekennzeichnet, daß das Greifelement (27) zwei dreieckförmige Platten umfaßt, deren eine Seite parallel zur Schwenkachse (25) verläuft, deren rechtwinklig dazu verlaufende zweite Seite die Innenkante (28) und deren Grundseite die schräg verlaufende Aufgleitkante (29) bilden.

7. Fördereinrichtung nach einem der voranstehenden Ansprüche, dadurch gekennzeichnet, daß, der Vorsprung (37) durch eine nach unten von der Parkpalette (2) vorstehende, quer zur Verschieberichtung verlaufende Stütztraverse gebildet wird.

8. Fördereinrichtung nach einem der voranstehenden Ansprüche, dadurch gekennzeichnet, daß die Freigabeeinrichtung (33) eine Ruhestellung aufweist, in der sie eine freie Bewegung des Greifelementes (27) entgegen der Kraft der Feder (32) zuläßt, und daß die Freigabeeinrichtung (33) zur Bewegung des Greifelementes (27) in die Freigabestellung zunächst aus ihrer Ruhestellung zur Anlage am Greifelement (27) bewegbar ist und erst bei weiterer Bewegung das Greifelement (27) in die Freigabestellung mitnimmt.

9. Fördereinrichtung nach Anspruch 8, dadurch gekennzeichnet, daß bei einem verschwenkbaren Greifelement (27) die Freigabeeinrichtung ein sich längs des Verschiebeweges erstreckende Anlageglied (33) umfaßt, welches im Abstand von der Schwenkachse (25) des Greifelementes (27) am Greifelement (27) anlegbar ist.

10. Fördereinrichtung nach einem der voranstehenden Ansprüche, das Greifelement (27) längs einer Verschiebebahn bewegbar an einer Halterung (8) gelagert ist, die ihrerseits parallel zur Verschiebebahn bewegbar ist.

11. Fördereinrichtung nach Anspruch 10, dadurch gekennzeichnet, daß der Antrieb der Halterung (8) einen Kurbeltrieb (13, 14, 15) umfaßt.

12. Fördereinrichtung nach einem der voranstehenden Ansprüche, dadurch gekennzeichnet, daß sie auf dem Aufzug einer mehrgeschossigen Parkanlage angeordnet ist.

13. Fördereinrichtung nach Anspruch 12, dadurch gekennzeichnet, daß sie an dem Aufzug (3) um eine senkrechte Achse drehbar angeordnet ist.

## Claims

1. A conveyor for displaceable parking platforms for motor vehicles, comprising a gripping element (27) which may be releasably brought into engagement with a parking platform (2) and a drive for displacing the gripping element (27) and thus the parking platform (2) gripped thereby, wherein the gripping element (27) is designed so as to be movable transversely to the displacement direction and is movable by a spring (32) into an engagement position in which the gripping element (27) bilaterally embraces a projection (37) on the parking platform (2) in the displacement direction, wherein a releasing device (33) is associated with the gripping element (27) which moves the gripping element (27) against the action of the spring (32) into a releasing position in which the projection (37) is not embraced by the gripping element (27), wherein slide-over edges (29) or slide-over surfaces are arranged between the gripping element (27) and the projection (37), which, as the projection (37) and the gripping element (27) move closer together, come into contact from either side and move the gripping element (27) against the action of the spring (32), characterised in that the gripping element (27) is pivotable around a shaft (25) extending parallel to the displacement direction of the parking platform (2), enters the path of movement of the projection (37) of the parking platform (2) in the engagement position, and is removed therefrom in the releasing position.

2. A conveyor according to claim 1, characterised in that the gripping element (27) comprises two mutually independently movable parts (26) which, in the engagement position, are respectively arranged on opposite sides of the projection (37).

3. A conveyor according to claim 1 or 2, characterised in that the gripping element (27) becomes narrower towards its free end on its outside edges (29) extending obliquely to the displacement direction of the parking platform (2), and in that the part of this outside edge (29) close to the pivot bearing is also arranged underneath the projection (37) in the engagement position.

4. A conveyor according to claim 3, characterised in that, along the outside edges (29), the gripping element (27) has a covering (38) with a low coefficient of friction.

5. A conveyor according to one of the preceding claims, characterised in that inside edges (28) of the gripping element adjacent the projection (37) extend transversely to the feed direction of the parking platform (2).

6. A conveyor according to one of the preceding claims, characterised in that the gripping element (27) comprises two triangular plates, of which one side extends parallel to the pivot shaft (25), the second side extending at right angles thereto forms the inside edge (28) and the base side forms the obliquely extending slide-over edge (29).

7. A conveyor according to one of the preceding claims, characterised in that the projection (37) is formed by a supporting crossbeam protruding downwardly from the parking platform (2) and extending transversely to the displacement direction.

8. A conveyor according to one of the preceding claims, characterised in that the releasing device (33) has an inoperative position in which it permits free movement of the gripping element (27) against the force of the spring (32), and in that, to move the gripping element (27) into the releasing position, the releasing device (33) is first movable from its inoperative position into abutment against the gripping element (27) and only in the course of further movement does it entrain the gripping element (27) into the releasing position.

9. A conveyor according to claim 8, characterised in that, with a pivotable gripping element (27), the releasing device comprises an abutment element (33) extending along the displacement path which may be applied to the gripping element (27) at a distance from the pivot shaft (25) of the gripping element (27).

10. A conveyor according to one of the preceding claims, characterised in that the gripping element (27) is mounted on a mounting (8) so as to be movable along a displacement path, the said mounting itself being movable parallel to the displacement path.

11. A conveyor according to claim 10, characterised in that the drive of the mounting (8) comprises a crank mechanism (13, 14, 15).

12. A conveyor according to one of the preceding claims, characterised in that it is arranged on the lift of a multistorey car park.

13. A conveyor according to claim 12, characterised in that it is arranged on the lift (3) so as to be rotatable around a perpendicular axis.

## Revendications

1. Dispositif convoyeur de plates-formes de stationnement mobiles pour des véhicules automobiles, comportant un élément de saisie (27) susceptible d'être amené en engagement détachable avec une plate-forme de stationnement (2), et comportant un entraînement pour déplacer l'élément de saisie (27) et ainsi la plate-forme de stationnement (2) saisie par celui-ci, l'élément de saisie (27) étant réalisé de façon mobile transversalement à la direction de déplacement et pouvant être déplacé ce faisant par un ressort (32) jusque dans une position d'engagement dans laquelle l'élément de saisie (27) entoure des deux côtés en direction de déplacement une saillie (37) sur la plate-forme de stationnement (2), un dispositif de libération (33) étant associé à l'élément de saisie (27), qui déplace l'élément de saisie (27) à l'encontre de l'action du ressort (32) jusque dans une position de libération dans laquelle la saillie (37) n'est pas entourée par l'élément de saisie (27), des arêtes de glissement (29) ou des surfaces de glissement étant agencées entre l'élément de saisie (27) et la saillie (37), qui viennent en contact depuis les deux côtés lors d'un rapprochement de la saillie (37) et de l'élément de saisie (27) et qui déplacent l'élément de saisie (27) à l'encontre de l'action du ressort (32), caractérisé en ce que l'élément de saisie (27) est en basculement autour d'un axe (25) s'étendant parallèlement à la direction de déplacement de la plate-forme de stationnement (2), en ce qu'il plonge dans la position d'engagement dans la voie de déplacement de la saillie (37) de la plate-forme de stationnement (2), et en ce qu'il est enlevé hors de celle-ci dans la position de libération.

2. Dispositif convoyeur selon la revendication 1, caractérisé en ce que l'élément de saisie (27) comporte deux parties (26) mobiles indépendamment l'une de l'autre, qui sont agencées dans la position d'engagement respectivement sur des faces opposées de la saillie (37).

3. Dispositif convoyeur selon l'une ou l'autre des revendications 1 et 2, caractérisé en ce que l'élément de saisie (27) va en se rétrécissant au niveau de ses arêtes extérieures (29) vers son extrémité libre en s'étendant en oblique par rapport à la direction de déplacement de la plate-forme de stationnement (2), et en ce que la partie de cette arête extérieure (29), qui est à proximité du pivot de basculement est également agencée au-dessous de la saillie (37) dans la position d'engagement.

4. Dispositif convoyeur selon la revendication 3, caractérisé en ce que l'élément de saisie (27) présente le long des arêtes extérieures (29) une garniture (38) présentant un faible coefficient de friction.

5. Dispositif convoyeur selon l'une quelconque des revendications précédentes, caractérisé en ce que des arêtes intérieures (28) de l'élément de saisie (27), qui s'appuient contre la saillie (37), s'étendent transversalement à la direction d'avance de la plate-forme de stationnement (2).

6. Dispositif convoyeur selon l'une quelconque des revendications précédentes, caractérisé en ce que l'élément de saisie (27) comporte deux plaques en forme triangulaire, dont un côté s'étend parallèlement à l'axe de basculement (25), dont le second côté s'étendant à angle droit par rapport au premier forme l'arête intérieure (28) et dont le côté de base forme l'arête de glissement (29) s'étendant en oblique.

7. Dispositif convoyeur selon l'une quelconque des revendications précédentes, caractérisé en ce que la saillie (37) est formée par une traverse de support dépassant vers le bas depuis la plate-forme de stationnement (2) et s'étendant transversalement à la direction de déplacement.

8. Dispositif convoyeur selon l'une quelconque des revendications précédentes, caractérisé en ce que le dispositif de libération (33) présente une position de repos dans laquelle il permet un mouvement libre de l'élément de saisie (27) à l'encontre de la force du ressort (32), et en ce que pour déplacer l'élément de saisie (27) jusque dans la position de libération, le dispositif de libération (33) est mobile tout d'abord hors de sa position de repos jusqu'à venir en appui contre l'élément de saisie (27), et emmène l'élément de saisie (27) jusque dans la position de libération uniquement après une poursuite du mouvement.

9. Dispositif convoyeur selon la revendication 8, caractérisé en ce que, dans le cas d'un élément de saisie (27) en basculement, le dispositif de libération comporte un organe d'appui (33) s'étendant le long du trajet de déplacement, qui peut être appliqué contre l'élément de saisie (27) à distance de l'axe de basculement (25) de l'élément de saisie (27).

10. Dispositif convoyeur selon l'une quelconque des revendications précédentes, caractérisé en ce que l'élément de saisie (27) est monté de façon mobile le long d'une voie de déplacement sur une monture (8) qui est à son tour mobile parallèlement à la voie de déplacement.

11. Dispositif convoyeur selon la revendication 10, caractérisé en ce que l'entraînement de la monture (8) comporte un mécanisme à manivelle (13, 14, 15).

12. Dispositif convoyeur selon l'une quelconque des revendications précédentes, caractérisé en ce qu'il est agencé sur l'ascenseur d'un parking à plusieurs étages.

13. Dispositif convoyeur selon la revendication 12, caractérisé en ce qu'il est agencé en rotation autour d'un axe vertical sur l'ascenseur (3).
